# FASCICULE DE BREVET EUROPEEN

(11) **EP 0 389 372 B1**
(45) Date de publication et mention de la délivrance du brevet: **01.02.1995**
(21) Numéro de dépôt: 90400788.7
(22) Date de dépôt: 22.03.1990
(51) Int. Cl.: E06B 7/02

(54) **Fenêtre chauffante**
Wärmendes Fenster
Heating window

(30) Priorité: 23.03.1989 FR 8903809
(43) Date de publication de la demande: 26.09.1990
(73) Titulaire: SAINT-GOBAIN VITRAGE INTERNATIONAL, 92400 Courbevoie (FR); ACOME, SOCIETE COOPERATIVE DE TRAVAILLEURS, F-75008 Paris (FR)
(72) Inventeur: Fremaux, Jacques, F-78380 Bougival (FR); Brechot, Roland, F-94360 Bry-Sur-Marne (FR)
(74) Mandataire: Muller, René

(56) Documents cités:
- WO-A-85/02649
- DE-A- 3 703 811
- FR-A- 2 384 940
- GB-A- 2 174 745

## Description

L'invention concerne un procédé pour transformer une fenêtre séparant l'intérieur d'une pièce de l'extérieur en une fenêtre chauffante à isolation pariéto-dynamique.

Les parois vitrées d'un bâtiment, les fenêtres en particulier sont souvent considérées comme des composants qui permettent, en hiver, la fuite des calories, leur coefficient de déperdition thermique K est en effet, supérieur à celui des autres parois. Ces parois sont, en général, des parois froides. Cette caractéristique entraîne une autre conséquence : un certain inconfort pour les personnes qui séjournent au voisinage des baies vitrées. Elles sont ainsi dissuadées d'y prolonger leur séjour, il s'ensuit que les surfaces des bureaux ou des logements situées au voisinage des vitrages sont peu utilisées d'où une perte de l'espace réellement utilisable.

Des moyens traditionnels sont couramment utilisés pour améliorer les choses : l'utilisation de vitrages isolants pour les parties vitrées et de profilés à rupture thermique pour leurs encadrements. Mais ces moyens ont leurs limites et une technique toute différente a été proposée, l'application d'un système d'isolation dite "pariéto-dynamique" aux parois vitrées. Dans ce système l'air de renouvellement prélevé à l'extérieur du local circule à l'intérieur même de la paroi vitrée avant d'être introduit dans la pièce ce qui limite les déperditions puisque cet air pénètre dans le local après avoir été préchauffé par son passage à l'intérieur de la paroi.

Cependant on a souhaité encore améliorer ce système en le combinant avec un moyen de chauffage, c'est pourquoi on a proposé, en particulier dans le dépôt de brevet EP 165 287 d'équiper une telle paroi vitrée à circulation d'air, d'un vitrage chauffant dirigé vers l'intérieur de la pièce. L'effet de paroi froide qui persistait a ainsi pu être corrigé à son tour et on a même envisagé de supprimer tout autre équipement de chauffage de la pièce concernée, c'est le cas en particulier dans le brevet US 4 641 466 et dans le document de brevet français 88.14009 qui proposent d'améliorer le rendement énergétique du système en limitant les échanges par rayonnement entre le vitrage chauffant et la paroi vitrée externe.

Sur le plan de la mise en oeuvre des modèles de fenêtre ont été proposés. On trouve par exemple dans le dépôt de brevet français FR 2 611 029 un système de double ou triple fenêtre en bois qui incorpore les différentes fonctions précédentes. On décrit dans ce document un système de dormant et d'ouvrant conçus spécialement pour ce type d'applications. Tout en étant bien adapté au problème technique à résoudre, ce type de fenêtre est forcément très cher. En effet, les solutions retenues sont compliquées et nécessitent des profilés de grande section, utilisant des quantités de matière importantes. Par ailleurs, ces fenêtres et donc, les profilés qui les constituent sont spécialisées et réservées exclusivement à cet usage particulier et relativement limité. Les séries sont donc courtes et le prix en est, en conséquence, élevé.

Le brevet français FR 2 384 940 décrit un procédé pour transformer une fenêtre séparant l'intérieur d'une pièce de l'extérieur en une fenêtre chauffante à isolation pariéto-dynamique dans lequel on équipe le vitrage du côté intérieur d'un survitrage de façon à ménager un espace intérieur pour la circulation et le réchauffage d'air prélevée à l'extérieur en utilisant le double vitrage ainsi produit comme échangeur.

Des fenêtres munies d'un survitrage chauffant électriquement et d'ouvertures permettant une circulation d'air à travers l'espace interne sont décrites par la demande de brevet allemand DE 1 659 222.

L'invention se donne pour tâche de proposer un nouveau système permettant de transformer des fenêtres traditionnelles en fenêtres chauffantes à isolation pariéto-dynamique.

Pour cela, l'invention propose un nouveau procédé pour transformer une fenêtre, séparant l'intérieur d'une pièce de l'extérieur, et comprenant un cadre fixe et au moins un cadre vitré, ouvrant, en profilé creux, en une fenêtre chauffante à isolation pariéto-dynamique, comportant les étapes suivantes :
a. on équipe au moins un survitrage d'un vitrage chauffant électrique,
b. on pose le ou les survitrages sur le ou les cadres ouvrants du côté intérieur en ménageant un espace interne pour la circulation de l'air et on effectue les liaisons électriques,
c. on pratique sur le ou les cadres ouvrants dans les parois des profilés creux, les ouvertures pour la circulation de l'air dans l'espace interne, c'est-à-dire :

. en partie basse une ouverture en forme de fente en communication avec l'espace interne, cette fente occupant l'essentiel de la largeur du survitrage et,
. en partie haute une ouverture pour la sortie de cet espace interne vers le profilé, cette ouverture haute occupant au moins la moitié de la largeur du survitrage et étant placée sur les bords extérieurs,

les dimensions et les positions des ouvertures autres que celles en communication directe avec l'espace interne étant placées dans les parois des profilés de telle façon qu'elles permettent de conserver aux cadres ouvrants leurs caractéristiques mécaniques.

Pour la réalisation des étapes (a) et (b) on équipe avantageusement le survitrage de charnières et de verrous placés les unes et les autres sur des axes verticaux.

Une caractéristique de l'invention prévoit également que lorsque le survitrage est ouvert, l'alimentation électrique de son chauffage soit coupée automatiquement.

Dans une variante, on installe un dispositif indépendant de la fenêtre, créant une dépression dans le local par rapport à l'extérieur.

De façon préférée, c'est une couche transparente conductrice qui constitue la résistance chauffante, par exemple, une couche d'un oxyde métallique semi-conducteur. Celle-ci est d'ailleurs avantageusement en contact avec la lame d'air.

Les couches équipant le vitrage chauffant sont une ou plusieurs des couches appartenant soit au groupe des couches pyrolysées à partir de poudres et comprenant les couches d'oxyde d'étain dopé au fluor et les couches d'oxyde d'indium dopé à l'étain, soit au groupe des couches sous vide obtenues par pulvérisation cathodique d'un métal conducteur entre couches diélectriques transparentes.

Les figures qui suivent permettront de comprendre le fonctionnement de l'invention. Elles présentent successivement :
- la figure 1, une fenêtre en plastique modifiée par un procédé conforme à l'invention en coupe verticale,
- la figure 2, un vitrage chauffant,
- la figure 3, une autre fenêtre constituée de profilés en matière plastique également en coupe verticale
- et la figure 4, la même fenêtre en coupe horizontale La figure 1 représente une fenêtre en chlorure de polyvinyle (PVC) modifiée par un procédé conforme a l'invention.

Elle est composée d'un châssis dormant réalisé en profilés 1 fixés dans l'ouverture du mur non représentée. Les techniques de fixation sont les techniques habituelles. Ce châssis dormant est équipé de joints en élastomère 2 sur lesquels vient en appui le châssis ouvrant 3. Celui-ci est composé des mêmes profilés sur ses quatre côtés. Il comporte sur toute sa périphérie des joints en élastomère 4 qui s'appuient à la périphérie du cadre dormant.

De manière classique, le châssis ouvrant est équipé d'un vitrage 5 posé sur des cales 6, il est maintenu en place entre des joints en élastomère 7 à l'aide de la pareclose 8 qui vient s'emboîter dans des logements ad hoc.

Les fenêtres ainsi constituées sont des fenêtres traditionnelles et la majorité des fenêtres de ce type sont posées telles qu'elles ont été décrites jusqu'à présent. Seule une petite minorité seront équipées pour constituer des fenêtres selon l'invention.

Cette invention comprend trois moyens qui sont successivement : la pose d'un survitrage intérieur, la circulation d'air pariéto-dynamique puis, enfin, l'équipement du survitrage en vitrage chauffant.

Le survitrage est représenté figure 1, il est constitué d'un profilé 9, métallique ou de préférence en matériau isolant, ce profilé enchasse un vitrage 10 par l'intermédiaire d'un profilé en élastomère 11. Le profilé constitue un cadre soudé, collé, ou assemblé mécaniquement dans les angles. Il est monté à l'aide de charnières non représentées sur la figure et qui lui permettent de pivoter autour d'un axe vertical, de même, sur le montant opposé à celui qui supporte les charnières un système de verrouillage classique est installé. La conjugaison des charnières et des verrous permet d'exercer une pression sur les joints en élastomère 12 et d'assurer une bonne étanchéité entre l'ouvrant de la fenêtre et le cadre du survitrage.

La circulation d'air entre les deux parois 5 et 10, nécessite un canal d'entrée, un canal de sortie et une différence de pression entre l'extérieur et l'intérieur du local. Les orifices sont réalisés par perçage et fraisage au travers des profilés de l'ouvrant de la fenêtre. Cette opération nécessite un soin particulier, en effet la section des ouvertures doit être suffisante étant donné d'une part la dépression existant dans le local, le volume du local, le taux de renouvellement d'air souhaité - par exemple, un demi-volume par heure - le nombre de fenêtres conformes à l'invention que comporte le local et la perte de charge dans chacune d'elles pour permettre le renouvellement approprié.

La position des perçages au travers des différentes parois des profilés doit permettre de conserver à ceux-ci leurs caractéristiques mécaniques. Sur la figure 1, on a représenté les ouvertures exclusivement dans les traverses de l'ouvrant, en 13 pour le passage de l'extérieur dans le profilé, en 14 pour l'introduction dans l'espace pariétal, en 15 pour la sortie de cet espace vers le profilé, en 16 pour la traversée horizontale de celui-ci et en 17 pour le retour vers l'intérieur du local. Sur la figure toutes ces ouvertures sont représentées dans un même plan vertical. En réalité, seule l'ouverture 14 doit avoir une position et une forme précises, il s'agit d'une fente qui occupe l'essentiel de la largeur du survitrage. En partie haute, le positionnement de l'ouverture 15 est moins rigoureux car l'air chaud s'accumule dans cette zone, quel que soit l'endroit où il sort. De même, les entrées d'air extérieur 13, les traversées horizontales 16 ou les issues vers l'intérieur 17 peuvent contrairement à ce qui est représenté figure 1, être situées n'importe où sur la surface du cadre ouvrant, éventuellement sur les montants, l'essentiel est de disposer de sections suffisantes et de garder aux profilés leur tenue mécanique.

Pour faire circuler l'air, il faut évidemment qu'un gradient de pression existe entre l'extérieur et l'intérieur du local. On peut comme dans les documents US 4 641 466 ou FR 2 611 029, intégrer la ventilation qui crée la suppression interne au bloc fenêtre mais il est également possible et en général meilleur marché d'utiliser un système de ventilation mécanique contrôlée pour l'ensemble du logement (ou du local quel qu'il soit). La section totale des ouvertures à chacun des différents niveaux pour l'ensemble des fenêtres doit avoir une surface supérieure à la section du système de ventilation. La réalisation pratique de ces ouvertures ne demande aucune technique particulière, elle pourrait même - dans le cas d'aménagement de fenêtres existantes - s'effectuer sur le chantier après démontage des ouvrants.

Le dernier élément du système proposé par l'invention est le vitrage chauffant, il est installé en 10 dans le cadre du survitrage 9.

La figure 2 montre en détail la constitution d'un exemple de vitrage chauffant.

On voit en 10 une plaque de verre silico-sodo-calcique trempé thermiquement, il est recouvert d'une couche transparente conductrice obtenue par exemple par le procédé décrit dans le brevet EP 125 153, il s'agit alors d'une couche d'oxyde d'étain dopée au fluor avec une résistance superficielle de, par exemple, 50 ohms par carré.

Sur la couche, parallèlement aux grands ou aux petits côtés du rectangle constitué par le vitrage, on a déposé des bandes d'amenée de courant 19 constituées d'un émail conducteur par exemple à base d'argent déposé par sérigraphie avant trempe.

Sur ces amenées de courant on vient classiquement souder des conducteurs électriques non représentés. Le vitrage de la figure 2 est dénué de couche en 20, le long de ses bords. Ceci facilite les problèmes d'isolation électrique mais ce n'est pas indispensable, on peut avoir aussi bien la couche sur toute la surface du vitrage, la nature du joint périphérique (11, figure 1) et les précautions de montage garantissant alors une bonne isolation électrique.

Mais à la place du vitrage chauffant de la figure 2, tout autre type de vitrage équipé de résistances placées sur sa surface peut convenir. On pourrait par exemple disposer par sérigraphie d'une pâte d'argent, des conducteurs discrets sur la surface d'un verre ou, autre exemple, utiliser une couche continue transparente d'argent déposée par pulvérisation cathodique et protégée par intégration dans un vitrage feuilleté dont l'intercalaire est en polyvinyle butyral.

L'alimentation électrique du vitrage chauffant se fait de manière traditionnelle. En général, la résistance électrique de chaque élément de vitrage chauffant est une donnée car pour des raisons de coût on produit le vitrage à couche en quantités importantes et en général par éléments unitaires de grande surface pour seulement, dans un deuxième temps, le découper, déposer les bandes d'amenée de courant et enfin le tremper. On ne peut alors ajuster la résistance de chaque élément : elle est déterminée par la résistance surfacique de départ et par les dimensions de l'élément. Mais d'un autre côté, il faut pouvoir adapter la puissance électrique maximum à injecter dans le vitrage chauffant aux besoins. C'est fondamental, en particulier si les fenêtres selon l'invention constituent l'unique système de chauffage du local : il faut que par les froids les plus intenses, l'apport de calories satisfasse aux normes et assure le confort aux occupants. C'est donc la tension électrique d'alimentation qui permettra d'assurer cette puissance nominale nécessaire. Mais l'on voit que, dans ces conditions, on peut être amené à installer une tension d'alimentation élevée et supérieure à celles avec lesquelles le corps humain peut entrer en contact sans danger. C'est pourquoi, dans ce cas, le survitrage,si sa surface conductrice est apparente, devra être équipé de systèmes de sécurité qui coupent automatiquement l'alimentation dès que l'ouverture du survitrage se produit. Un tel système a par exemple été proposé dans le brevet français FR 2 180 433.

Le survitrage est par ailleurs équipé de systèmes de régulation classiques qui permettent d'ajuster sa température aux besoins instantanés.

La figure 3 présente la section verticale d'un autre type de fenêtre, également en PVC. Le dormant 21 est fixé dans l'ouverture du mur non représentée et l'ouvrant 22 s'appuie par l'intermédiaire du joint 23 en élastomère sur le dormant, le survitrage 9, 10 est identique à celui de la figure 1. On voit également sur la figure les entrées d'air en partie basse et les orifices successifs de sortie qui permettent à l'air de sortir de l'espace entre les vitrages après avoir circulé dans la paroi. La flèche 24 représente symboliquement le passage de l'air froid en partie basse et la flèche 25, la sortie de l'air chaud en partie haute.

Comme c'était le cas sur la figure 1, on a représenté les ouvertures ménagées dans les parois des profilés pour le passage de l'air, toutes dans un même plan vertical mais en réalité, à l'exception de la quatrième ouverture basse (dans l'ordre de passage de l'air) qui doit occuper toute la largeur du survitrage et de la première ouverture haute qui occupera avantageusement au moins la moitié de la largeur (de préférence sur les bords extérieurs) la position des ouvertures importe peu pourvu que leur section, compte-tenu des pertes de charges, soit suffisante (la remarque précédente, valable pour des profilés en plastique ou en aluminium ne s'applique évidemment pas aux fenêtres en bois ou à base de matières plastiques en masses ou en mousses. Il faudrait, dans ce cas, une continuité des perçages de manière à constituer un canal).

Sur la figure 4 on a représenté le profilé ouvrant 22 d'une fenêtre identique à celle de la figure 3 mais selon une section horizontale qui permet de voir comment les survitrages 9, 10 peuvent être fixés sur les profilés ouvrants 22, on voit en particulier une charnière 26 et un verrou 27.

La mise en oeuvre de la fenêtre selon l'invention peut se faire de trois manières différentes selon qu'il s'agit d'une construction neuve, de la rénovation d'une fenêtre ou de l'adaptation d'une fenêtre déjà installée. Dans les trois cas des études préliminaires auront montré selon le type de fenêtre et la nature de ses matériaux, bois, aluminium, PVC... la manière la mieux adaptée pour effectuer les perçages des entrées et sorties d'air. Celles-ci seront réalisées sur les ouvrants sur lesquels sera également effectuée l'installation des survitrages, les branchements seront préparés aussi bien sur les ouvrants - en atelier en général - que dans le local lui-même, sur le chantier, en ce qui concerne le dormant de la fenêtre. Le raccordement ouvrant-dormant s'effectuant au dernier moment.

Les avantages du système selon l'invention sont pratiques et économiques. Sur le plan pratique, les métiers du bâtiment sont très traditionnels et les usages d'une région sont très différents de ceux d'une autre. L'action commerciale nécessaire à l'introduction sur le marché d'un produit complétement nouveau est longue et chère. C'est pourquoi un système où l'on propose d'ajouter des fonctions nouvelles (amélioration de l'isolation, renouvellement d'air et chauffage) à un système de fenêtre déjà accepté est très avantageux si on le compare au lancement d'un système multi-fonctions complètement nouveau.

Les avantages économiques quant à eux ont déjà été évoqués, on utilise ici les composants les plus simples possible et par ailleurs, tant la fenêtre que le survitrage bénéficient des coûts d'une fabrication en grande série puisqu'ils se vendent l'un et l'autre, indépendamment, chacun sur son marché : d'une part, le marché des fenêtres neuves ou de rénovation et de l'autre, le marché des survitrages.

## Revendications

1. Procédé pour transformer une fenêtre séparant l'intérieur d'une pièce de l'extérieur et comprenant un cadre fixe (1;21) et au moins un cadre vitré ouvrant (3;22), ce cadre ouvrant (3;22) étant en profilés creux, en une fenêtre chauffante à isolation pariéto-dynamique, caractérisé en ce qu'il comporte les étapes suivantes:
a.on équipe au moins un survitrage (9;10;11) d'un vitrage chauffant électriquement,
b.on pose le ou les survitrages sur le ou les cadres ouvrants (3;22) du côté intérieur en ménageant un espace interne pour la circulation de l'air et on effectue les liaisons électriques,
c.on pratique sur le ou les cadres ouvrants (3;22), dans les parois des profilés creux, les ouvertures pour la circulation de l'air dans l'espace interne, c'est-à-dire
. en partie basse une ouverture (14) en forme de fente en communication avec l'espace interne, cette fente (14) occupant l'essentiel de la largeur du survitrage (9;10;11) et
. en partie haute une ouverture (15) pour la sortie de cet espace interne vers le profilé, cette ouverture haute (15) occupant au moins la moitié de la largeur du survitrage (9;10;11) et étant placée sur les bords extérieurs,
les dimensions et les positions des ouvertures (13;16;17) autres que celles (14;15) en communication directe avec l'espace interne étant placées dans les parois des profilés de telle façon qu'elles permettent de conserver aux cadres ouvrants leurs caractéristiques mécaniques.

2. Procédé selon la revendication 1, caractérisé en ce que pour réaliser les étapes (a) et (b), on a équipé le survitrage de charnières (26) et de verrous (27) placés les unes et les autres sur des axes verticaux.

3. Procédé selon l'une des revendications précédentes, caractérisé en ce qu'on équipe la fenêtre d'un dispositif qui déconnecte l'alimentation électrique lorsque le vitrage chauffant électriquement est ouvert.

4. Procédé selon l'une des revendications précédentes, caractérisé en ce qu'on installe un dispositif indépendant de la fenêtre et créant une dépression dans le local par rapport à l'extérieur.

## Claims

1. Method of converting a window separating the interior of a room from the outside and comprising a fixed frame (1; 21) and at least one opening glazed frame (3; 22), this opening frame (3; 22) being made of hollow profiles, into a heating window with parieto-dynamic insulation, characterized in that it comprises the following steps:
a. at least one secondary glazing (9; 10; 11) is equipped with an electrically heating pane,
b. the secondary glazing or glazings are placed on the opening frame or frames (3; 22) on the inner side, forming an internal space for the circulation of the air and the electrical connections are made,
c. on the opening frame or frames (3; 22) there are formed, in the walls of the hollow sections, openings for the circulation of the air through the internal space, that is to say
. in the lower part, an opening (14) in the form of a slit in communication with the internal space, this slit (14) occupying the major part of the width of the secondary glazing (9; 10; 11) and
. in the upper part, an opening (15) for the escape from this internal space towards the profile, this upper opening (15) occupying at least one-half of the width of the secondary glazing (9; 10; 11) and being placed on the outer edges,
the dimensions and the positions of the openings (13; 16; 17) other than those (14; 15) in direct communication with the internal space being placed in the walls of the profiles in such a manner that they enable the opening frames to retain their mechanical characteristics.

2. Method according to Claim 1, characterized in that, for carrying out steps (a) and (b), the secondary glazing is equipped with hinges (26) and bolts (27) each placed on vertical axes.

3. Method according to one of the preceding Claims, characterized in that the window is equipped with a device which disconnects the electrical supply when the electrically heating pane is open.

4. Method according to one of the preceding Claims, characterized in that a device independent of the window and creating a sub-pressure in the room relative to the outside is installed.

## Patentansprüche

1. Verfahren zum Umbau eines Fensters, welches das Innere eines Raumes gegen die Außenwelt abschließt und einen festen Rahmen (1; 21) und wenigstens einen Rahmen (3; 22) mit verglastem Fensterflügel enthält, wobei dieser Fensterflügelrahmen (3; 22) aus Hohlprofilteilen besteht, in ein beheizbares Fenster mit wanddynamischer Isolation, **dadurch gekennzeichnet, daß** es folgende Stufen umfaßt:
a. Ausrüsten wenigstens einer Zusatzverglasung (9; 10; 11) mit einer elektrisch beheizbaren Verglasung,
b. Anordnen der Zusatzverglasung/en auf dem oder den Fensterflügelrahmen (3; 22) der Innenseite, wobei ein Zwischenraum für die Luftzirkulation ausgespart wird und elektrische Anschlüsse angebracht werden, und
c. Anbringen von Öffnungen in den Wänden der Hohlprofilteile des/der Fensterflügelrahmen/s (3; 22) für die Luftzirkulation im Zwischenraum, d.h.
- einer schlitzförmigen Öffnung (14) im unteren Teil für die Verbindung mit dem Zwischenraum, wobei dieser Schlitz (14) im wesentlichen die Breite der Zusatzverglasung (9; 10; 11) einnimmt, und
- einer Öffnung (15) im oberen Teil für den Ausgang aus diesem Zwischenraum zum Profilteil, wobei diese obere Öffnung (15) wenigstens die Hälfte der Breite der Zusatzverglasung (9; 10; 11) einnimmt und sich an den Außenrändern befindet,
und die Abmessungen und Positionen der anderen Öffnungen (13; 16; 17) als diejenigen (14; 15), die sich in direkter Verbindung mit dem Zwischenraum befinden, derart in den Wänden der Profilteile gewählt sind, daß sie die Beibehaltung der mechanischen Eigenschaften der Fensterflügelrahmen erlauben.

2. Verfahren nach Anspruch 1, **dadurch gekennzeichnet, daß** zur Durchführung der Stufen (a) und (b) die Zusatzverglasung mit Scharnieren (26) und Riegeln (27) ausgerüstet wird, die beide auf senkrechten Achsen angeordnet sind.

3. Verfahren nach Anspruch 1 oder 2, **dadurch gekennzeichnet, daß** das Fenster mit einer Vorrichtung ausgerüstet ist, welche die Stromversorgung unterbricht, wenn die elektrisch beheizbare Verglasung geöffnet wird.

4. Verfahren nach einem der vorhergehenden Ansprüche, **dadurch gekennzeichnet, daß** man eine vom Fenster unabhängige Vorrichtung installiert, die im Raum in bezug auf die Außenwelt einen Unterdruck erzeugt.
